# FASCICULE DE BREVET EUROPEEN

(11) **EP 3 283 238 B1**
(45) Date de publication et mention de la délivrance du brevet: **11.12.2019**
(21) Numéro de dépôt: 16730872.5
(22) Date de dépôt: 07.04.2016
(51) Int. Cl.: B07C 5/02, B07C 5/342, B65H 29/58, B65H 29/62, B65H 43/04

(54) **PROCÉDÉ ET MACHINE DE TRI DE SACS**
VERFAHREN UND VORRICHTUNG ZUM SORTIEREN VON SÄCKEN
METHOD AND MACHINE FOR SORTING BAGS

(30) Priorité: 14.04.2015 FR 1553245
(43) Date de publication de la demande: 21.02.2018
(73) Titulaire: Holweg Group, 67120 Molsheim (FR)
(72) Inventeur: RITONDO, Cédric, 67114 Eschau (FR)
(74) Mandataire: Novagraaf Technologies
(86) Numéro de dépôt international: PCT/FR2016/050809
(87) Numéro de publication internationale: WO 2016/166452

(56) Documents cités:
- EP-A1- 2 077 162
- EP-A1- 2 433 872
- DE-A1- 4 014 130
- DE-B- 1 187 051
- US-A1- 2008 251 429

## Description

### Domaine technique

La présente invention se rapporte à un procédé de tri par un système d'inspection visuelle de sacs après leur production. Elle se rapporte également à une machine de tri mettant en œuvre ledit procédé.

### Etat de la technique

La fabrication de sacs, comme par exemple des sacs en papier, est réalisée sur des machines travaillant en continu à partir d'une bande de matière en bobine ou à partir de feuilles prédécoupées sur une pile, tel que du papier en totalité, ou avec des parties en matière plastique, sur lequel sont réalisées en particulier des opérations de pliage, de découpage et de collage. Les sacs finis sortent de la machine par exemple à plat les uns à la suite des autres séparés par un intervalle avant d'être reçus par un dispositif empileur qui forme des piles. Le transport des sacs est réalisé entre des paires de galets réparties sur le chemin ou par des paires de bandes transporteuses montées en boucle et qui défilent de part et d'autre des sacs.

Les cadences de production peuvent être élevées et atteindre quelques centaines de pièces à la minute.

Il arrive que dans des phases transitoires de mise en route ou quand des paramètres de la production varient, des sacs de mauvaise qualité soient produits. Même si des opérateurs surveillent la production, ils ne peuvent réagir instantanément de telle sorte que des produits de mauvaise qualité se mélangent à des produits de bonne qualité.

Le document EP 2 433 872 propose de réaliser une opération de détection de sacs de mauvaise qualité, en interposant entre la machine de production et le dispositif empileur un système d'inspection visuelle. Le dispositif empileur en aval du système d'inspection comprend un dispositif de tri pour n'empiler que les sacs considérés acceptables par le système d'inspection visuelle. Les sacs non acceptables filent sans être empilés et sont recueillis plus loin après avoir traversé la zone d'empilement. Le système d'inspection comporte un poste au niveau duquel les sacs reposent d'un seul côté sur des bandes transporteuses, afin de laisser un accès visuel complet à la face du sac opposée aux bandes transporteuses. Ce poste comporte un dispositif d'éclairage et une caméra ou plusieurs caméras. Il permet de contrôler divers paramètres, tels que la présence de poignées, leur nombre, leur position, la qualité du pli du fond du sac, la qualité de l'impression ou la présence de colle

Un tel système s'est montré efficace dans la plupart des cas. Cependant, pendant les phases de réglage, de redémarrage après un arrêt, ou en cas d'incident divers, il arrive que l'état du sac à la sortie de la machine soit si mauvais que le sac ne puisse pas passer par le système d'inspection, en particulier au niveau du poste dans lequel le sac n'est supporté par les bandes transporteuses que sur une face, et qu'il provoque un bourrage. Il est alors urgent d'arrêter la production pour effectuer un débourrage manuellement.

### Description de l'invention

L'invention vise à fournir un procédé et une machine de tri par inspection visuelle qui remédient à ces problèmes, en particulier qui n'introduisent pas de risques de bourrage lorsque des sacs de très mauvaise qualité sortent de la machine de production.

Avec ces objectifs en vue, l'invention a pour objet un procédé de tri de sacs selon lequel :
- on fournit des sacs plats défilant les uns à la suite des autres en étant séparés par un intervalle ;
- on présente chaque sac devant un système d'inspection visuelle pour déterminer une qualité acceptable ou non acceptable du sac inspecté ; et
- on empile les sacs acceptables et on rejette les sacs non acceptables après leur passage devant le système d'inspection visuelle ;
le procédé étant caractérisé en ce qu'avant l'inspection visuelle, on contrôle les bords extérieurs de chaque sac pour déterminer si le gabarit et la position du sac correspondent à un sac calibré ou non calibré, on éjecte les sacs non calibrés en amont du système d'inspection visuelle, et on présente les sacs calibrés au système d'inspection visuelle.

Selon l'invention, on applique un premier tri qui peut être mis en œuvre facilement, par exemple en utilisant des cellules telles que des cellules optiques, mécaniques ou des détecteurs de présence capacitifs, inductifs ou autres, de manière à déterminer si le sac présente de gros défauts par rapport à ses dimensions extérieures. En effet, les risques de bourrage proviennent de sacs dont des parties sont partiellement détachées, repliées ou déchirées. Ces défauts se traduisent par des écarts importants sur le gabarit du sac et sont détectés facilement. Ce tri peut être mis en œuvre tout en maintenant le sac entre les bandes transporteuses. La mise à l'écart de tels sacs diminue fortement les risques de bourrage, en particulier au niveau du système d'inspection visuelle lorsque les sacs sont moins bien maintenus. La détection de défaut peut aussi être réalisée de manière complémentaire sur la machine de production, avec par exemple des détecteurs de présence de colle (par l'humidité ou par la thermique dans le cas de colle chaude).

Selon une disposition, on détermine qu'un sac est non calibré si la largeur ou la longueur du sac est en dehors d'une plage prédéterminée. En déterminant la position des bords longitudinaux, on détermine quelle est la largeur du sac. Si celle-ci est en dehors d'un intervalle autour de la valeur attendue, on en déduit que le sac présente un défaut et qu'il n'est pas calibré. De même, en déterminant la position des bords avant et arrière, on détermine quelle est la longueur du sac. Si celle-ci est en dehors d'un intervalle autour de la valeur attendue, on en déduit que le sac présente un défaut, comme un bord mal découpé, une patte mal repliée ou une partie arrachée. Le sac est alors déclaré non calibré.

Selon une autre disposition, on détermine en outre qu'un sac est non calibré si son bord avant est distant du bord arrière du sac précédent d'un intervalle supérieur à un seuil prédéterminé. Une distance supérieure ou inférieure à la valeur attendue est le signe d'une anomalie sur le sac qui est ainsi déclaré non calibré.

Selon encore une autre disposition, on détermine qu'un sac est non calibré si son bord avant est distant du bord arrière du sac précédent d'un intervalle supérieur à un premier seuil prédéterminé ou inférieur à un deuxième seuil prédéterminé. On détermine ainsi la longueur du sac qui doit être comprise entre le premier et le deuxième seuil pour être considérée comme celle d'un sac calibré.

Selon encore une autre disposition, un sac est également déclaré non calibré si son épaisseur est supérieure à un seuil prédéterminé; par exemple un dispositif qui se relève lors du passage de sacs trop épais active un contacteur et le sac est ainsi déclaré non calibré. Une forte épaisseur est en général liée à la superposition de couches du matériau constitutif d'une manière qui n'est pas conforme.

L'invention a aussi pour objet une machine de tri de sacs comportant :
- une entrée pour recevoir des sacs plats défilant les uns à la suite des autres en étant séparés par un intervalle ;
- un système d'inspection visuelle pour faire défiler les sacs devant un appareil optique et pour déterminer une qualité acceptable ou non acceptable du sac inspecté ; et
- un système de sélection pour rejeter les sacs non acceptables et empiler les sacs acceptables ;
la machine étant caractérisée en ce qu'elle comporte une station de contrôle entre l'entrée et le système d'inspection visuelle pour contrôler les bords extérieurs de chaque sac et déterminer si le gabarit et la position du sac correspondent à un sac calibré ou non calibré, et un aiguillage en amont du système d'inspection visuelle pour éjecter les sacs non calibrés.

Selon une disposition constructive, l'aiguillage comporte un bec monté pivotant autour d'un axe transversal, le bec comportant une extrémité et pivotant entre une position d'effacement dans laquelle les sacs suivent un chemin vers le système d'inspection visuelle le long d'une face extérieure du bec, et une position relevée dans laquelle l'extrémité du bec fait saillie pour orienter l'avant du sac qui se déplace du côté d'une face intérieure du bec opposée à la face extérieure. Le bec s'interpose à l'avant du sac non calibré pour l'orienter vers un autre chemin que vers le système d'inspection. Le sac continue son déplacement, mais en empruntant l'autre chemin.

### Brève description des figures

L'invention sera mieux comprise et d'autres particularités et avantages apparaîtront à la lecture de la description qui va suivre, la description faisant référence à :
- la figure 1 qui est une vue schématique d'une machine de tri conforme à une mode de réalisation de l'invention.

### DESCRIPTION DETAILLEE

Une machine de tri de sacs selon l'invention est représentée sur la figure 1. La machine est prévue pour recevoir des sacs 1 à la sortie d'une machine de fabrication desdits sacs 1 et comporte successivement dans le sens de déplacement des sacs 1 :
- une entrée 21 pour recevoir des sacs 1 défilant à plat les uns à la suite des autres en étant séparés par un intervalle ;
- des premiers moyens de transport 2 pour faire défiler les sacs 1 devant une station de contrôle 3 pour contrôler les bords extérieurs de chaque sac et déterminer si le gabarit et la position du sac correspondent à un sac calibré 1a ou non calibré 1b ;
- un aiguillage 4 pour éjecter les sacs non calibrés 1b ;
- de deuxièmes moyens de transport 5 pour transporter les sacs calibrés 1a vers
- un système d'inspection visuelle 6 pour faire défiler les sacs calibrés 1a devant un appareil optique 60 et pour déterminer une qualité acceptable ou non acceptable du sac inspecté ; et
- un système de sélection 7 pour rejeter les sacs non acceptables 1d et empiler les sacs acceptables 1c.

Les premiers moyens de transport 2 sont formés de manière classique par des paires de bandes transporteuses 20 montées en boucle et entre lesquelles les sacs 1 défilent. La station de contrôle 3 comporte par exemple plusieurs cellules photoélectriques émettant et recevant un faisceau lumineux susceptible d'être interrompu par le sac à contrôler. Les bords du sac dans la direction de transport doivent interrompre le faisceau d'une première cellule et ne pas interrompre le faisceau d'une deuxième cellule adjacente à la première, et ce dans un intervalle temporel correspondant à la période de passage théorique du sac. Si pendant cet intervalle le faisceau de la deuxième cellule est interrompu ou si le faisceau de la première cellule ne l'est pas, on considère que le sac présente un défaut. D'autres combinaisons de contrôles peuvent être mises en œuvre. La première cellule permet de détecter l'intervalle entre le bord avant d'un sac et le bord arrière du sac précédent. Si cet intervalle est supérieur à un seuil prédéterminé, le bord avant du sac est en retard et on considère que le sac présente un défaut.

Il est possible également de contrôler l'épaisseur du sac, ce qui permet de déterminer si les sacs ont un défaut de formation majeur et de choisir s'il faut les écarter immédiatement ou non. Le contrôle est dans ce cas effectué par exemple par un palpeur muni d'un sabot, d'une roulette en appui élastique sur les sacs qui défilent ou par un capteur laser ou à ultrasons.

Par ailleurs, certains de ces contrôles peuvent être réalisés en amont, sur la machine de fabrication, la station de contrôle recevant l'information de non-conformité en étant apte à déterminer à quel moment le sac non calibré passe au niveau de l'aiguillage.

En aval de la station de contrôle 3, l'aiguillage 4 peut être actionné rapidement en fonction du résultat fourni par la station de contrôle 3. L'aiguillage 4 comporte un bec 40 monté pivotant autour d'un axe transversal entre une position d'effacement dans laquelle les sacs calibrés 1a suivent un chemin vers le système d'inspection visuelle 6 le long d'une face extérieure 401 du bec 40, et une position relevée dans laquelle une extrémité du bec 40 fait saillie pour orienter l'avant du sac non calibré 1b qui se déplace du côté d'une face intérieure 402 du bec 40 opposée à la face extérieure 401. Les sacs non calibrés 1b sont envoyés par exemple dans un premier bac de récupération 8.

Les sacs calibrés 1a sont pris en charge par les deuxièmes moyens de transport 5 pour être amenés au système d'inspection visuelle 6. Contrairement aux moyens de transport classiques, les deuxièmes moyens de transport 5 soutiennent les sacs 1a sur une seule face 11, de telle sorte que la face opposée 12 est totalement dégagée et accessible visuellement. Le système d'inspection visuelle 6 détermine si le sac inspecté est acceptable ou non. Le sac 1 est alors délivré au système de sélection 7 qui est configuré pour empiler les sacs acceptables 1c et orienter les sacs non acceptables 1d vers un deuxième bac de récupération 9.

## Revendications

1. Procédé de tri de sacs (1) selon lequel :
- on fournit des sacs (1) défilant à plat les uns à la suite des autres en étant séparés par un intervalle ;
- on présente chaque sac devant un système d'inspection visuelle (6) pour déterminer une qualité acceptable ou non acceptable du sac (1) inspecté ; et
- on empile les sacs acceptables (1c) et on rejette les sacs non acceptables (1d) après leur passage devant le système d'inspection visuelle (6) ;
- le procédé étant **caractérisé en ce qu'**avant l'inspection visuelle, on contrôle les bords extérieurs de chaque sac (1) pour déterminer si le gabarit et la position du sac (1) correspondent à un sac calibré (1a) ou non calibré (1b), on éjecte les sacs non calibrés (1b) en amont du système d'inspection visuelle (6), et on présente les sacs calibrés (1a) au système d'inspection visuelle (6).

2. Procédé selon la revendication 1, selon lequel on détermine qu'un sac (1) est non calibré si la largeur ou la longueur du sac est en dehors d'une plage prédéterminée.

3. Procédé selon la revendication 1 ou 2, selon lequel on détermine qu'un sac (1) est non calibré si son bord avant est distant du bord arrière du sac précédent d'un intervalle supérieur à un seuil prédéterminé.

4. Procédé selon l'une des revendications précédentes, selon lequel on détermine qu'un sac (1) est non calibré lorsque son épaisseur est supérieure à un seuil prédéterminé.

5. Machine de tri de sacs (1) comportant :
- une entrée (21) pour recevoir des sacs (1) plats défilant les uns à la suite des autres en étant séparés par un intervalle ;
- un système d'inspection visuelle (6) pour faire défiler les sacs (1) devant un appareil optique (60) et pour déterminer une qualité acceptable ou non acceptable du sac inspecté ; et
- un système de sélection (7) pour rejeter les sacs non acceptables (1d) et empiler les sacs acceptables (1c) ;
la machine étant **caractérisée en ce qu'**elle comporte une station de contrôle (3) entre l'entrée (21) et le système d'inspection visuelle (6) pour contrôler les bords extérieurs de chaque sac et déterminer si le gabarit et la position du sac correspondent à un sac calibré (1a) ou non calibré (1b), et un aiguillage (4) en amont du système d'inspection visuelle (6) pour éjecter les sacs non calibrés (1b).

6. Machine selon la revendication 5, dans laquelle l'aiguillage (4) comporte un bec (40) monté pivotant autour d'un axe transversal, le bec (40) comportant une extrémité (403) et pivotant entre une position d'effacement dans laquelle les sacs calibrés (1a) suivent un chemin vers le système d'inspection visuelle (6) le long d'une face extérieure (401) du bec (40), et une position relevée dans laquelle l'extrémité du bec (40) fait saillie pour orienter l'avant du sac non calibré (1b) qui se déplace du côté d'une face intérieure (402) du bec (40) opposée à la face extérieure (401).

7. Machine selon la revendication 5 ou la revendication 6, **caractérisée en ce qu'**elle met en œuvre un procédé de tri de sacs selon l'une des revendications 1 à 3.

8. Machine selon la revendication précédente, **caractérisée en ce qu'**elle comprend une station de contrôle (3) comportant plusieurs cellules pour contrôler les bords extérieurs de chaque sac et déterminer si le gabarit et la position du sac correspondent à un sac calibré (1a) ou non calibré (1b).

9. Machine selon la revendication précédente, **caractérisée en ce que** les cellules sont des cellules optiques, mécaniques ou des détecteurs de présence capacitifs ou inductifs.

10. Machine selon l'une des revendications 5 à 9, **caractérisée en ce que** :
- ladite machine met en œuvre un procédé de tri de sacs selon la revendication 4, et
- un dispositif se relève lors du passage de sacs trop épais et active un contacteur, le sac étant ainsi déclaré non calibré.

11. Machine selon la revendication 6, **caractérisée en ce que** :
- la machine comprend des premiers moyens de transport (2) pour faire défiler les sacs (1) devant la station de contrôle (3), lesdits premiers moyens de transport (2) étant formés par des paires de bandes transporteuses (20) montées en boucle et entre lesquelles les sacs (1) défilent ;
- la machine comprend en outre des deuxièmes moyens de transport (5) pour transporter les sacs calibrés (1a) vers le système d'inspection visuelle (6) pour faire défiler les sacs calibrés (1a) devant l'appareil optique (60) ; et
- la station de contrôle (3) comporte plusieurs cellules photoélectriques émettant et recevant un faisceau lumineux susceptible d'être interrompu par le sac à contrôller, de manière à ce que
o les bords du sac dans la direction de transport doivent interrompre le faisceau d'une première cellule et ne pas interrompre le faisceau d'une deuxième cellule adjacente à la première, et ce dans un intervalle temporel correspondant à la période de passage théorique du sac ; et
o si pendant cet intervalle le faisceau de la deuxième cellule est interrompu ou si le faisceau de la première cellule ne l'est pas, on considère que le sac présente un défaut.

12. Machine selon la revendication précédente, **caractérisée en ce que** :
- ladite machine met en œuvre un procédé de tri de sacs selon la revendication 4, et
- un palpeur muni d'un sabot ou une roulette en appui élastique sur les sacs qui défilent.

13. Machine selon la revendication 11, **caractérisée en ce que**
- ladite machine met en œuvre un procédé de tri de sacs selon la revendication 4, et
- un capteur laser ou à ultrasons réalise un contrôle de l'épaisseur du sac.

## Patentansprüche

1. Verfahren zum Sortieren von Beuteln (1), wobei:
- Beutel (1) bereitgestellt werden, die flach nacheinander, durch ein Intervall getrennt, vorbeilaufen;
- jeder Beutel vor einem optischen Inspektionssystem (6) präsentiert wird, um eine annhembare oder nicht annehmbare Qualität des inspizierten Beutels (1) zu bestimmen; und
- die annehmbaren Beutel (1c) gestapelt werden und die nicht annehmbaren Beutel (1d) nach deren Durchlauf vor dem optischen Inspektionssystem (6) verworfen werden;
- wobei das Verfahren **dadurch gekennzeichnet ist, dass** vor der optischen Inspektion die äußeren Ränder eines jeden Beutels (1) geprüft werden, um zu bestimmen, ob die Größe und die Position des Beutels (1) einem kalibrierten Beutel (1a) oder nicht kalibrierten Beutel (1b) entsprechen, die nicht kalibrierten Beutel (1b) stromaufwärts des optischen Inspektionssystems (6) ausgeworfen werden, und die kalibrierten Beutel (1a) dem optischen Inspektionssystem (6) vorgelegt werden.

2. Verfahren nach Anspruch 1, wobei bestimmt wird, dass ein Beutel (1) nicht kalibriert ist, wenn die Breite oder die Länge des Beutels außerhalb eines vorbestimmten Bereichs liegt.

3. Verfahren nach Anspruch 1 oder 2, wobei bestimmt wird, dass ein Beutel (1) nicht kalibriert ist, wenn dessen vorderer Rand vom hinteren Rand des vorstehenden Beutels um ein Intervall größer als ein vorbestimmter Grenzwert beabstandet ist.

4. Verfahren nach einem der vorstehenden Ansprüche, wobei bestimmt wird, dass ein Beutel (1) nicht kalibriert ist, wenn dessen Dicke größer als ein vorbestimmter Grenzwert ist.

5. Maschine zum Sortieren von Beuteln (1), umfassend:
- einen Einlauf (21) um Aufnehmen der flachen Beutel (1), die nacheinander, durch ein Intervall getrennt, vorbeilaufen;
- ein optisches Inspektionssystem (6), um die Beutel (1) vor einem Sichtgerät (60) vorbeilaufen zu lassen, und um eine annehmbare oder nicht annehmbare Qualität des inspizierten Beutels zu bestimmen; und
- ein Auswahlsystem (7) zum Verwerfen der nicht annehmbaren Beutel (1d) und Stapeln der annehmbaren Beutel (1c);
wobei die Maschine **dadurch gekennzeichnet ist, dass** sie eine Prüfstation (3) zwischen dem Einlauf (21) und dem optischen Inspektionssystem (6) zum Prüfen der äußeren Ränder jedes Beutels und zum Bestimmen beinhaltet, ob die Größe und die Position des Beutels einem kalibrierten (1a) oder nicht kalibrierten (1b) Beutel entsprechen, und eine Weiche (4) stromaufwärts des optischen Inspektionssystems zum Auswerfen der nicht kalibrierten Beutel (1b).

6. Maschine nach Anspruch 5, wobei die Weiche (4) eine Tülle (40) beinhaltet, die um eine Querachse schwenkbar montiert ist, wobei die Tülle (40) ein Ende (403) beinhaltet, und zwischen einer Löschposition, in der die kalibrierten Beutel (1a) einem Pfad zu dem optischen Inspektionssystem (6) entlang einer Außenseite (401) der Tülle (40) folgen, und einer angehobenen Position, in der das Ende der Tülle (40) hervorsteht, um die Vorderseite des nicht kalibrierten Beutels (1b), der sich auf Seiten einer Innenseite (402) der Tülle (40), gegenüber der Außenseite (401) bewegt, auszurichten.

7. Maschine nach Anspruch 5 oder Anspruch 6, wobei **dadurch gekennzeichnet, dass** sie ein Verfahren zum Sortieren von Beuteln nach einem der Ansprüche 1 bis 3 anwendet.

8. Maschine nach dem vorstehenden Anspruch, **dadurch gekennzeichnet, dass** sie eine Prüfstation (3) umfasst, die meherere Zellen zum Prüfen der äußeren Ränder eines jeden Beutels und zum Bestimmen beinhaltet, ob die Größe und die Position des Beutels einem kalibrierten (1a) oder nicht kalibrierten (1b) Beutel entsprechen.

9. Maschine nach dem vorstehenden Anspruch, **dadurch gekennzeichnet, dass** die Zellen Sichtzellen, mechanische Zellen oder kapazitive oder induktive Präsenzdetektoren sind.

10. Maschine nach einem der Ansprüche 5 bis 9, **dadurch gekennzeichnet, dass**:
- die Maschine ein Verfahren zum Sortieren von Beuteln nach Anspruch 4 anwendet, und
- eine Vorrichtung beim Vorbeilaufen zu dicker Beutel aufsteht, und eine Schaltvorrichtung aktiviert, wobei der Beutel so als nicht kalibriert deklariert wird.

11. Maschine nach Anspruch 6, **dadurch gekennzeichnet, dass**:
- die Maschine erste Transportmittel (2) zum Durchlaufenlassen der Beutel (1) vor der Prüfstation (3) umfasst, wobei die ersten Transportmittel (2) durch Transportbandpaare (20) gebildet werden, die in einer Schleife montiert sind und zwischen denen die Beutel (1) durchlaufen;
- die Maschine weiter zweite Transportmittel (5) zum Transportieren der kalibrierten Beutel (1a) zu dem optischen Inspektionssystem (6) umfasst, um die kalibrierten Beutel (1a) vor dem Sichtgerät (60) durchlaufen zu lassen; und
- die Prüfstation (3) mehrere photoelektrische Zellen beinhaltet, die einen Lichtstrahl aussenden und empfangen, der imstande ist, durch den zu prüfenden Beutel unterbrochen zu werden, damit
∘ die Ränder des Beutels in der Transportrichtung den Strahl einer ersten Zelle unterbrechen müssen, und den Strahl einer an die erste angrenzenden zweiten Zelle nicht unterbrechen, und dies in einem Zeitintervall, welches dem theoretischen Durchlaufzeitraum des Beutels entspricht; und
∘ wenn während dieses Intervalls der Strahl der zweiten Zelle unterbrochen wird oder wenn der Strahl der ersten Zelle nicht unterbrochen wird, man annimmt, dass der Beutel einen Fehler aufweist.

12. Maschine nach dem vorstehenden Anspruch, **dadurch gekennzeichnet, dass**:
- die Maschine ein Verfahren zum Sortieren von Beuteln nach Anspruch 4 anwendet, und
- ein Fühler mit einem Klotz oder einer Rolle versehen ist, um elastisch auf den Beuteln, die vorbeilaufen, aufzuliegen.

13. Maschine nach Anspruch 11, **dadurch gekennzeichnet, dass**
- die Maschine ein Verfahren zum Sortieren von Beuteln nach Anspruch 4 anwendet, und
- ein Laser- oder Ultraschallsensor eine Prüfung der Dicke des Beutels ausführt.

## Claims

1. A bag sorting method (1) whereby:
- bags (1) are provided, filing flat one after the other while being separated by a gap;
- each bag is presented in front of a visual inspection system (6) to determine an acceptable or unacceptable quality of the bag (1) inspected; and
- the acceptable bags (1c) are stacked and the unacceptable bags (1d) are rejected after they have passed in front of the visual inspection system (6);
- the method being **characterized in that**, before the visual inspection, the outer edges of each bag (1) are checked to determine whether the template and the position of the bag (1) correspond to a calibrated bag (1a) or non-calibrated bag (1b), the non-calibrated bags (1b) are ejected upstream of the visual inspection system (6), and the calibrated bags (1a) are presented to the visual inspection system (6).

2. The method as claimed in claim 1, whereby a bag (1) is determined to be non-calibrated if the width or the length of the bag is outside of a predetermined range.

3. The method as claimed in claim 1 or claim 2, whereby a bag (1) is determined to be non-calibrated if its front edge is separated from the rear edge of the preceding bag by a gap greater than a predetermined threshold.

4. The method as claimed in one of the preceding claims, whereby a bag (1) is determined to be non-calibrated when its thickness is greater than a predetermined threshold.

5. A bag sorting machine (1) comprising:
- an input (21) for receiving bags (1) flat, filing one after the other while being separated by a gap;
- a visual inspection system (6) for making the bags (1) file in front of an optical apparatus (60) and for determining an acceptable or unacceptable quality of the bag inspected; and
- a selection system (7) for rejecting the unacceptable bags (1d) and stacking the acceptable bags (1c);
the machine being **characterized in that** it comprises a checking station (3) between the input (21) and the visual inspection system (6) for checking the outer edges of each bag and determining whether the template and the position of the bag correspond to a calibrated (1a) or non-calibrated (1b) bag, and a switch (4) upstream of the visual inspection system (6) for ejecting the non-calibrated bags (1b).

6. The machine as claimed in claim 5, in which the switch (4) comprises a nose (40) mounted to pivot about a transverse axis, the nose (40) comprising an end (403) and pivoting between a receded position in which the calibrated bags (1a) follow a path to the visual inspection system (6) along an outer face (401) of the nose (40), and a raised position in which the end of the nose (40) protrudes to orient the front of the non-calibrated bag (1b) which is displaced on the side of an inner face (402) of the nose (40) opposite the outer face (401).

7. The machine as claimed in claim 5 or claim 6, **characterized in that** it implements a bag sorting method as claimed in one of claims 1 to 3.

8. The machine as claimed in the preceding claim, **characterized in that** it comprises a checking station (3) comprising several cells for checking the outer edges of each bag and determining whether the template and the position of the bag correspond to a calibrated (1a) or non-calibrated (1b) bag.

9. The machine as claimed in the preceding claim, **characterized in that** the cells are optical, mechanical cells or capacitive or inductive presence sensors.

10. The machine as claimed in one of claims 5 to 9, **characterized in that**:
- said machine implements a bag sorting method as claimed in claim 4; and
- a device which is raised upon the passage of bags that are too thick activates a contactor, the bag being thus declared non-calibrated.

11. The machine as claimed in claim 6, **characterized in that**:
- the machine comprises first transport means (2) for making the bags (1) run in front of a checking station (3), said first transport means (2) being formed by pairs of conveyor belts (20) mounted in loop fashion and between which the bags (1) run;
- the machine comprises further second transport means (5) for transporting the calibrated bags (1a) to a visual inspection system (6) to make the calibrated bags (1a) run in front of an optical apparatus (60); and
- a checking station (3) comprises several photoelectric cells emitting and receiving a light beam that can be broken by the bag to be checked, such as:
-- the edges of the bag in the direction of transportation must break the beam of a first cell and not break the beam of a second cell adjacent to the first, and do so within a time interval corresponding to the theoretical period of passage of the bag; and
-- if, during this interval, the beam from the second cell is broken or if the beam from the first cell is not, the bag is considered to exhibit a defect.

12. The machine as claimed in the preceding claim , **characterized in that**:
- said machine implements a bag sorting method as claimed in claim 4; and
- a feeler provided with a shoe or a roller bearing elastically on the bags which run.

13. The machine as claimed in claim 11, **characterized in that**:
- said machine implements a bag sorting method as claimed in claim 4; and
- a laser or ultrasound sensor performs a check on the thickness of the bag.
